# EUROPÄISCHE PATENTSCHRIFT

(11) **EP 0 644 377 B1**
(45) Veröffentlichungstag und Bekanntmachung des Hinweises auf die Patenterteilung: **23.10.1996**
(21) Anmeldenummer: 93114902.5
(22) Anmeldetag: 16.09.1993
(51) Int. Cl.: F23N 5/18, F23N 1/10, F23N 1/02

(54) **Regeleinrichtung für Gasbrenner**
Control device for gas burners
Dispositif de commande pour brûleur à gaz

(43) Veröffentlichungstag der Anmeldung: 22.03.1995
(73) Patentinhaber: HONEYWELL B.V., NL-1101 EA Amsterdam (NL)
(72) Erfinder: Vrolijk, Enno, NL-7751 BC Dalen (NL)
(74) Vertreter: Rentzsch, Heinz, Dipl.-Ing.

(56) Entgegenhaltungen:
- EP-A- 0 110 071
- EP-A- 0 275 568
- EP-A- 0 390 964
- GB-A- 1 507 020

## Beschreibung

Die Erfindung betrifft eine Regeleinrichtung für die durch den Wärmebedarf eines Verbrauchers gesteuerte Zufuhr von Gas- und Verbrennungsluft zu einem Brenner, wie sie im Oberbegriff des Anspruchs 1 beschrieben ist. Bei einer aus EP-A 0 390 964 bekannten Regeleinrichtung dieser Art hat der verstärkende pneumatische Steuermodul eine großflächige, beiderseits vom Differenzdruck beaufschlagte Steuermembran, und eine sich über eine Feder an der Steuermembran abstützende Regelmembran kleinerer Fläche trägt den Schließkörper des Abblasventils. Zwischen der Antriebskammer für die Membran des Hauptventils und einer Verbindungsleitung zum Auslaß des Gasregelventils ist ein weiteres Servoventil eingeschaltet, dessen Schließkörper unter der Vorspannung einer den maximalen Gasdruck begrenzenden Druckfeder steht. Die Steuermembran stützt sich über ein Druckfeder an einem verstellbaren Anschlag ab.

Bei einer aus EP-A 0 326 880 bekannten ähnlichen Regeleinrichtung ist die eine Membrankammer des Steuermoduls an eine im Verbrennungsluftkanal vorgesehene Venturi-Düse und die andere Membrankammer an den Boden der Brennkammer angeschlossen. Die Membran des Steuermoduls wirkt über eine Ventilstange unmittelbar auf das Hauptgasventil ein.

Ferner ist aus DE-U 83 00 157 ein Gerät zur gleichzeitigen Regelung der Gas- und Luftzufuhr zu einem Brenner bekannt, wobei auf ein mit einem Membranantrieb versehenes Luftregelventil ein von einem Temperaturfühler gesteuerter Servodruckregler aufgesetzt ist und ein ebenfalls mit einem Membranantrieb versehenes Gasregelventil seinen Steuerdruck vom gleichen Servodruckregler erhält. Auf das Gasregelgerät ist ein Druckregler und auf diesen ein pneumatischer Druck- oder Kraftverstärker aufgesetzt.

Die im Anspruch 1 gekennzeichnete Erfindung vereinfacht den Aufbau einer Gasregeleinrichtung der eingangs beschriebenen Art ganz wesentlich. Sie ermöglicht darüber hinaus, mit einfachen Mitteln eine Anpassung der Regeleinrichtung im Falle der Verwendung von unterschiedlichen Brenngasen. Das dem Verbrennungsluftdurchsatz proportionale Differenzdrucksignal wird hier unmittelbar pneumatisch mit dem Gasdruck am Auslaß des Gasregelventils verglichen und hieraus eine pneumatische Steuergröße für den Membranantrieb des Hauptgasventils gewonnen. Vorteilhafte Ausgestaltungen der Erfindung ergeben sich aus den Unteransprüchen. Durch eine zusätzliche Einstellvorrichtung in der Gaszuleitung zum Brenner kann eine Feinanpassung des Gas/Luftgemischs an den für eine optimale Verbrennung erforderlichen Wert erfolgen.

Die Erfindung wird nachfolgend anhand eines in der Zeichnung schematisch wiedergegebenen Ausführungsbeispiels erläutert.

In der Brennkammer 1 eines gasbefeuerten Heizgerätes sind ein Wärmetauscher 2 sowie ein Brenner 3 angeordnet. Der Wärmetauscher ist über eine Vorlaufleitung 4 und eine Rücklaufleitung 5 mit einem nicht dargestellten Verbraucher verbunden. Ein Temperaturfühler 6 mißt die Vorlauftemperatur des dem Verbraucher zugeführten Heißwassers und liefert ein entsprechendes Signal an den Istwerteingang 7 des Temperaturreglers 8. Dieser erhält an seinem Sollwerteingang 9, beispielsweise von einem Handeinsteller ein der gewünschten Temperatur entsprechendes Sollwertsignal. Er steuert beispielsweise über einen Umrichter die Energiezufuhr zum Motor 10 des Gebläses 11, welches Verbrennungsluft über den Zuluftkanal 12 dem Brenner 3 zuleitet. Die Abgase verlassen die ansonsten geschlossene Brennkammer 1 durch den Rauchgasabzug 13. Einer Gasdüse 14 in der Zuleitung 12 zum Brenner 3 wird von einem Gasregelventil 15 her das zu verbrennende Gas zugeleitet. Luftzufuhr, Gaszufuhr und Mischkammer können auch anders gestaltet und/oder angeordnet sein. Beispielsweise kann das Gebläse 11 im Abzug 13 vorgesehen sein.

Das als Hauptgasventil dienende Gasregelventil 15 ist zwischen den Gaseinlaß 16 und den Gasauslaß 17 eingeschaltet. Es umfaßt einen durch eine Feder 18 in Schließrichtung vorgespannten Schließkörper 19, der mit einem in die Trennwand 20 eingesetzten Ventilsitz 21 zusammenwirkt. Betätigt wird der Schließkörper 19 über eine Ventilstange 22 von einer Membran 23, welche die Steuerkammer 24 abschließt. Die Steuerkammer 24 des Hauptgasventils 15 ist einerseits über eine erste Drossel 25 an den Gaseinlaß 16 und andererseits an ein in einem Steuermodul 26 vorgesehenes Abblasventil angeschlossen, dessen Schließkörper 27 von der Membran 28 des Steuermoduls 26 getragen ist. Der Sitz 29 des Abblasventils 27, 29 steht über eine Leitung 30 mit der Steuerkammer 24 in Verbindung. Eine Feder 31 wirkt in Öffnungsrichtung auf den Schließkörper 27 ein, während eine gegenüberstehende Feder 32 sich an einer Einstellschraube 33 abstützt und in Gegenrichtung wirksam ist.

Der vom Gebläse 11 erzeugte Verbrennungsluftdurchsatz wird mit Hilfe einer in den Zuluftkanal 12 eingesetzten Differenzdruckmeßeinrichtung gemessen, welche eine Blende 34 sowie eine stromaufwärts, also auf der Hochdruckseite des Gebläses in den Zuluftkanal 12 mündende erste Meßleitung 35 sowie eine stromabwärts von der Blende in den Zuluftkanal 12 mündende zweite Meßleitung 36 umfaßt. Die Leitung 35 ist an die Steuerkammer 36 des Steuermoduls angeschlossen. Die Abblaskammer 37 des Steuermoduls 26 steht einerseits über eine zweite Drossel 38 mit dem Auslaß 39 des Hauptgasventils 15 und andererseits über eine dritte Drossel 40 mit der Niederdruckleitung 36 der Differenzdruckmeßvorrichtung 34, 35, 45 in Verbindung. Beide Drosseln 38 und 40 sind vorzugsweise einstellbar. In der Gaszufuhrleitung 17 ist zwischen dem Abzweig 41 zur zweiten Drossel 38 und der Mündung 14 in den Gas/Luftzufuhrkanal 42 zum Brenner 3 eine einstellbare vierte Drossel 43 angeordnet. Auch die Drossel 25 kann einstellbar sein.

Die Drehzahl des Gebläses 11 und damit der Verbrennungsluftdurchsatz wird in Abhängigkeit vom Wärmebedarf durch den Regler 8 gesteuert. Steigt der Luftdurchsatz an, so wächst auch der Druck in der Meßleitung 35, wodurch der in der Steuerkammer 45 des Steuermoduls 26 herrschende Druck erhöht und somit dessen Membran 28 nach unten bewegt wird. Das Abblasventil 27, 29 wird in Richtung Schließstellung bewegt, wodurch der Druck in der Steuerkammer 24 zunimmt und das Hauptventil 19, 21 weiter öffnet. Dem erhöhten Luftdurchsatz folgt somit ein erhöhter Gasdurchsatz.

Insoweit handelt es sich um eine Folgesteuerung, mit der der Gasdurchsatz dem Luftdurchsatz nachgeführt wird. Durch die Einschaltung der beiden Drosseln 38 und 40 wird diese Steuerung zu einem geschlossenen Regelkreis. Die Leitung 41 mit der Drossel 38 koppelt nämlich die Abblaskammer 37 des Steuermoduls zugleich mit der Auslaßseite 39 des Gasregelventils. Nimmt aus irgendwelchen Gründen der Druck am Auslaß 39 des Gasregelventils zu, so erhöht sich über die Leitung 41 und die Drossel 38 auch der Druck in der Verbindungsleitung 44 zwischen Abblaskammer 37 des Steuermoduls 26 und Drosselstelle 40. Dies bedeutet, daß der Steuermembran 28 des Steuermoduls 26 von unten her ein größerer Druck entgegenwirkt und somit der vom Luftdurchsatz in der Hochdruckmeßleitung 35 erzeugte Steuerdruck in der Steuerkammer 45 die Membran 28 und mit ihr den Schließkörper 27 nicht soweit nach unten bewegen kann, wie ohne den erhöhten Druck in der Leitung 44. Damit wird das Abblasventil 27, 29 weniger geschlossen, der Druck in der Steuerkammer 24 geht zurück, und die Feder 18 kann den Schließkörper 19 des Hauptgasventils in Schließrichtung bewegen und damit den Gasdurchsatz drosseln. Auf diese Weise sind Luftdurchsatz und Gasdurchsatz pneumatisch im Sinne einer gleichsinnigen Regelung miteinander verknüpft. Die Drossel 40 zwischen Abblaskammer 37 und Niederdruckmeßleitung 36 sorgt einerseits dafür, daß sich in der Verbindungsleitung 44 ein Druck aufbauen kann und andererseits bei geschlossenem Abblasventil 27, 29 der Druck in der Kammer 37 abgebaut werden kann.

Die Verknüpfung des Gasdruckes P_{g} in der Gasdüse 14 mit dem vom Gebläse 11 erzeugten Verbrennungsluftdruck Pₐ ergibt sich unter Vernachlässigung der Drossel 43 zu${\text{P}}_{\text{g}} \text{=} \frac{{\text{R}}_{\text{38}} {\text{+ R}}_{\text{40}}}{{\text{R}}_{\text{40}}} {\text{·P}}_{\text{a}}$

Dabei sind R₃₈ und R₄₀ die Strömungswiderstände der beiden Drosseln 38 bzw. 40. Der pneumatische Verstärkungsfaktor des Steuermoduls 26 ist mit 1:1 angesetzt. Für den Druck P₃₇ in der Abblaskammer 37 erhält man die Beziehung:${\text{P}}_{\text{37}} \text{=} \frac{{\text{R}}_{\text{40}}}{{\text{R}}_{\text{38}} {\text{+ R}}_{\text{40}}} {\text{· P}}_{\text{g}}$

Bezeichnet man den Druck in der Gemischzuleitung 42 mit P₄₂, so ergeben sich folgende Druckdifferenzen:${\text{dP}}_{\text{g}} {\text{= P}}_{\text{g}} {\text{- P}}_{\text{42}}$${\text{dP}}_{\text{a}} {\text{= P}}_{\text{a}} {\text{- P}}_{\text{42}}$${\text{dP}}_{\text{37}} {\text{= P}}_{\text{37}} {\text{- P}}_{\text{42}} \text{.}$

Hieraus folgen:${\text{dP}}_{\text{g}} \text{=} \frac{{\text{R}}_{\text{38}} {\text{+ R}}_{\text{40}}}{{\text{R}}_{\text{40}}} {\text{· dP}}_{\text{a}}$${\text{dP}}_{\text{37}} \text{=} \frac{{\text{R}}_{\text{40}}}{{\text{R}}_{\text{38}} {\text{+ R}}_{\text{40}}} {\text{· dP}}_{\text{g}}$

Der Verstärkungs- oder Proportionalitätsfaktor, mit dem die Änderung des Gasdrucks dP_{g} mit derjenigen des Luftdrucks dPₐ verknüpft ist, läßt sich also durch Einstellen der Drosseln 38 und 40 in gewünschter Weise festlegen. Durch Verstellen des Anschlags 33 für die Feder 32 kann der Versatz (Offset) des Reglers eingestellt werden. Eine Feinabstimmung des Gas/Luftverhältnisses läßt sich mit Hilfe der Drossel 43 erzielen. Wenn im gezeigten Ausführungsbeispiel der Verbrennungsluftdurchsatz durch Verändern der Drehzahl des Gebläses 11 dem Wärmebedarf angepaßt wird, so ist ersichtlich, daß für die vorliegende Erfindung die Art der Steuerung des Verbrennungsluftdurchsatzes von untergeordneter Bedeutung ist und beispielsweise auch durch eine Luftklappe oder durch ein Luftventil erfolgen kann.

## Patentansprüche

1. Regeleinrichtung für die durch den Wärmebedarf eines Verbrauchers gesteuerte Zufuhr von Gas und Verbrennungsluft zu einem Brenner, wobei
a) ein dem Wärmebedarf entsprechendes Ausgangssignal eines Wärmebedarfsreglers die Verbrennungsluftzufuhr steuert;
b) eine Differenzdruckmeßvorrichtung (34, 35, 45) ein dem Verbrennungsluftstrom proportionales Differenzdrucksignal erzeugt und den beiden Membrankammern (45, 37) eines pneumatischen Steuermoduls (26) zuführt;
c) das pneumatische Ausgangssignal des Steuermoduls die Membran (23) eines in die Gaszuleitung (16, 17, 39) eingeschalteten membrangesteuerten Hauptgasventils (15) beaufschlagt;
d) die Steuerkammer (24) des Hauptgasventils (15) einerseits über eine erste Drossel (25) an den Gaseinlaß (16) des Hauptgasventils und andererseits an ein im Steuermodul (26) vorgesehenes Abblasventil (27, 28, 29) angeschlossen ist, dessen Schließkörper (27) von der Membran (28) des Steuermoduls getragen ist; und
e) die Druckkammer (45) des Steuermoduls (26) an die Hochdruckseite (35) der Differenzdruckmeßvorrichtung (34, 35, 45) angeschlossen ist,
**dadurch gekennzeichnet,** daß
f) die Abblaskammer (37) des Steuermoduls (26) einerseits über eine zweite Drossel (38) an den Auslaß (39) des Hauptgasventils (15) und andererseits über eine dritte Drossel (40) an die Niederdruckseite (36) der Differenzdruckmeßvorrichtung (34, 35, 45) angeschlossen ist.

2. Regeleinrichtung nach Anspruch 1, **dadurch gekennzeichnet**, daß die Membran (28) des Steuermoduls (26) sich über eine Druckfeder (32) an einem im Gehäuse des Steuermoduls (26) verstellbaren Anschlag (33) abstützt.

3. Regeleinrichtung nach einem der Anspruch 1 oder 2, **dadurch gekennzeichnet**, daß die erste, zweite und/oder die dritte Drossel (25, 38, 40) einstellbar ist.

4. Regeleinrichtung nach Anspruch 1, 2 oder 3, d a**durch gekennzeichnet**, daß in der Gaszufuhrleitung (39, 17, 14) zwischen dem Abzweig (39) zur zweiten Drossel (38) und der Mündung (14) in den Gas/Luftzufuhrkanal (42) zum Brenner (3) eine einstellbare vierte Drossel (43) vorgesehen ist.

5. Regeleinrichtung nach einem der Ansprüche 1 bis 4, **gekennzeichnet durch** eine solche Bemessung oder Einstellung der zweiten (38) und der dritten (40) Drossel, daß${\text{P}}_{\text{g}} \text{=} \frac{{\text{R}}_{\text{38}} {\text{+ R}}_{\text{40}}}{{\text{R}}_{\text{40}}} {\text{· P}}_{\text{a}}$ mit
P_{g} = Gasdruck an der Mündung (14) der Gaszufuhrleitung (17) in den Gemischkanal (42);
Pₐ = Luftdruck auf der Hochdruckseite in der Differenzdruckmeßvorrichtung (34, 35, 45);
R₃₈= Strömungswiderstand der zweiten Drossel (38);
R₄₀= Strömungswiderstand der dritten Drossel (40).

6. Vorrichtung nach einem der Ansprüche 1 bis 5, da**durch gekennzeichnet**, daß der pneumatische Verstärkungsfaktor des Steuermoduls (26) gleich 1:1 gewählt ist.

## Claims

1. Control apparatus for controlling the supply of gas and combustion air to a burner dependent on the demand for heat of a load, whereat
a) an output signal of a heat demand controller controls the supply of combustion air;
b) a differential pressure measuring device (34, 35, 45) generates a differential pressure signal which is proportional to the air flow rate and feeds this signal to the diaphragm chambers (45, 37) of a pneumatic control module (26);
c) the pneumatic output signal of the control module (26) acts upon the diaphragm (23) of diaphragm operated main gas valve (15) provided within the gas supply passage (16, 17, 39);
d) the control chamber (24) of the main gas valve (15) on the one side is connected to the gas inlet side (16) of the main valve via a first throttle (25) and on the other side is connected to a bleed valve (27, 28, 29) within control module (26) with the closure member (27) of said bleed valve being carried by the diaphragm (28) of the control module; and
e) the pressure chamber (45) of the control module (26) is connected to the high pressure side (35) ofthe differential pressure measuring device (34, 35, 45);
**characterized in that**
f) the bleed chamber (37) ofthe control module (26) on the one side is connected to the outlet (39) of the main valve (15) via a second throttle (38) and at the other side is connected to the low pressure side (36) of the differential pressure measuring device (34, 35, 45) via a third throttle (40).

2. Control apparatus of claim 1, **characterized in that** the diaphragm (28) of the control module abuts via a spring (32) against an abutment (33) which is adjustable within the housing of the control module (26).

3. Control apparatus of claim 1 or 2, **characterized in that** the first, second and/or third throttle (25, 38, 40) is adjustable.

4. Control apparatus of claim 1, 2 or 3, **characterized in that** a fourth adjustable throttle (43) is provided within the gas supply pipe (39, 17, 14) between the branch (39) to the second throttle (38) and the port (14) into the gas/air passage (42) for the burner (3).

5. Control apparatus according to one of the claims 1 to 4, **characterized by** such a dimension or adjustment of the second (38) and third (40) throttles that:${\text{P}}_{\text{g}} \text{=} \frac{{\text{R}}_{\text{38}} {\text{+ R}}_{\text{40}}}{{\text{R}}_{\text{40}}} {\text{· P}}_{\text{a}} \text{,}$ wherein
P_{g} = gas pressure at the port (14) of the gas supply line (17) into the mixture passage (42);
Pₐ = air pressure at the high pressure side of the differential pressure measuring device (34, 35, 45);
R₃₈ = flow resistance of the second throttle (38);
R₄₀ = flow resistance of the third throttle (40).

6. Control apparatus according to one of the claims 1 to 5, **characterized in that** the pneumatic gain factor ofthe control module (26) is chosen 1:1.

## Revendications

1. Dispositif de régulation pour l'envoi de gaz et d'air de combustion à un brûleur d'une manière commandée par le besoin en chaleur d'un appareil d'utilisation, dans lequel
a) un signal de sortie, qui correspond au besoin en chaleur, d'un régulateur du besoin en chaleur commande l'envoi d'air de combustion;
b) un dispositif de mesure de pression différentielle (34, 35,45) produit un signal de pression différentielle, qui est proportionnel au courant d'air de combustion, et l'envoie aux deux chambres à membrane (45,37) d'un module de commande pneumatique (26);
c) le signal de sortie pneumatique du module de commande charge la membrane (23) d'une vanne principale d'envoi de gaz (15), qui est montée dans la canalisation d'amenée de gaz (16,17,39) et est commandée par la membrane;
d) la chambre de commande (24) de la vanne principale d'envoi de gaz (15) est raccordée d'une part par l'intermédiaire d'un premier étranglement (25) à l'entrée de gaz (16) de la vanne principale d'envoi de gaz et d'autre part à une vanne d'évacuation (27,28,29) prévue dans le module de commande (26) et dont le corps de fermeture (27) est porté par la membrane (28) du module de commande; et
e) la chambre de pression (45) du module de commande (26) est raccordée au côté haute pression (35) du dispositif de mesure de pression différentielle (34,35,45),
caractérisé en ce que
f) la chambre d'évacuation (37) du module de commande (26) est raccordée d'une part par l'intermédiaire d'un second étranglement (38) à la sortie (39) de la vanne principale d'envoi de gaz (15) et d'autre part, par l'intermédiaire d'un troisième étranglement (40), au côté basse pression (36) du dispositif de mesure de pression différentielle (34,35,45).

2. Dispositif de régulation selon la revendication 1, caractérisé en ce que la membrane (28) du module de commande (26) prend appui par l'intermédiaire d'un ressort de pression (32), sur une butée (33) réglable dans le boîtier du module de commande (26).

3. Dispositif de régulation selon l'une des revendications 1 ou 2, caractérisé en ce que les premier, second et/ou troisième étranglements (25,38,40) sont réglables.

4. Dispositif de régulation selon la revendication 1, 2 ou 3, caractérisé en ce que dans la canalisation d'amenée de gaz (39,17,14), un quatrième étranglement réglable (43) est prévu entre la dérivation (39) aboutissant au second étranglement (38) et l'embouchure (14) aboutissant au canal (42) d'amenée du gaz/d'air au brûleur (3).

5. Dispositif de régulation selon l'une des revendications 1 à 4, caractérisé par un dimensionnement ou un réglage tel du second étranglement (38) et du troisième étranglement (40) que l'on a${\text{P}}_{\text{g}} \text{=} \frac{{\text{R}}_{\text{38}} {\text{+ R}}_{\text{40}}}{{\text{R}}_{\text{40}}} {\text{· P}}_{\text{a}}$ avec
P_{g} = pression du gaz au niveau de l'embouchure (14) de la canalisation d'amenée de gaz (17) dans le canal de mélange (42);
Pₐ = pression d'air sur le côté haute pression dans le dispositif de mesure de pression différentielle (34, 35,45);
R₃₈ = résistance d'écoulement dans le second étranglement (38);
R₄₀ = résistance d'écoulement dans le troisième étranglement (40).

6. Dispositif de régulation selon l'une des revendications 1 à 5, caractérisé en ce que le facteur d'amplification pneumatique du module de commande (26) est choisi égal à 1:1.
